# EUROPÄISCHE PATENTSCHRIFT

(11) **EP 0 060 550 B1**
(45) Veröffentlichungstag und Bekanntmachung des Hinweises auf die Patenterteilung: **10.09.1986**
(21) Anmeldenummer: 82102097.1
(22) Anmeldetag: 15.03.1982
(51) Int. Cl.: E04H 6/22, E04H 6/06

(54) **Garagenanlage**
Garage set-up
Garage

(30) Priorität: 13.03.1981 DE 3109678
(43) Veröffentlichungstag der Anmeldung: 22.09.1982
(73) Patentinhaber: Otto Wöhr GmbH, D-7259 Friolzheim (DE)
(72) Erfinder: Wöhr, Wolfgang, D-7015 Korntal-Münchingen 1 (DE)
(74) Vertreter: Raeck, Wilfrid, Dipl.-Ing.

## Beschreibung

Die Erfindung betrifft eine Garagenanlage, die in Höhe der Zufahrtsebene quer zu ihren Längsseiten verfahrbare Parkplatten sowie in einer Abstellgrube unterhalb der Parkplatten nebeneinander angeordnete Plattformen aufweist, die einzeln jeweils innerhalb einer durch waagerechtes Verschieben der Parkplatten gebildeten Lücke zwischen einer abgesenkten Parkstellung und einer angehobenen, an die Zufahrtsebene anschließenden Auffahrstellung vertikal bewegbar sind.

'Bei einer aus der CH-PS 536 919 bekannten Garagenanlage, ähnlich der vorbezeichneten Art, sind in jedem Fall oberhalb der waagerecht verschiebbaren Parkplatten noch senkrecht bewegliche Plattformen vorgesehen. Diese Plattformen sind in an der Garagenrückwand angeordneten senkrechten Gestellen geführt, so daß die Plattformen und deren Abstützungen im Hinblick auf die beträchtlichen freien Hebellängen von ca. 4 bis 5 m besonders stabil und damit aufwendig ausgeführt sein müssen. Darüberhinaus erfordern die nach oben in ihre ruhende Parkstellung zu befördernden Plattformen eine beträchtliche Raumhöhe oberhalb der Zufahrtsebene, so daß sich die bekannten Konstruktionen nur zum Einbau in Bauwerke mit unüblich großen Geschoßhöhen eignen.

Auch aus US-A-2 930 497 ist eine Garagenanlage der eingangs angegebenen Bauart bekannt, bei der allerdings die oberen Parkplatten und unteren Plattformen jeweils den Boden von einander weitgehend gleichen Kastenrahmen bilden. Die Kastenrahmen der die oberen Abstellplätze bildenden Parkplatten sind mit Rollen in oberen, sich über die Breite der Garagenanlage erstreckenden Schienen geführt, während als Antrieb für die Querverschiebung der Parkplatten oberhalb der Ebene der Kastenrahmen gelagerte große Zahnräder dienen, die mit Hilfe angelenkter Kurbelstangen bei einer halben Umdrehung den einen Kastenrahmen in die Parkplatten-Lücke oder aus dieser herausbewegen. Die anderen Parkplatten bzw. deren Kastenrahmen sind mit Hilfe elektromagnetisch steuerbarer Kupplungen wahlweise mit dem direkt angetriebenen Kastenrahmen verbunden bzw. von diesem frei. Die die unteren Plattformen enthaltenden Kastenrahmen sind an beiden Enden mit seitlichen Rollen ausgestattet, die in senkrechten Schienen der Garagenanlage geführt werden. Zum Anheben oder Absenken der Parkplatten bzw. deren Kastenrahmen erfolgt über Seilzüge, die wahlweise mit einem unterhalb der Garagenanlage angeordneten Hydraulikzylinder in Antriebsverbindung gebracht werden.

Auch diese bekannte Garagenanlage erfordert verhältnismäßig viel Platz und auch baulichen Aufwand, da die Bewegungsantriebe für die Parkplatten und für die Plattformen noch oberhalb der lichten Abmessungen untergebracht werden müssen, die allein für die bestimmungsgemäßen Bewegungen der oberen und unteren Kastenrahmen erforderlich sind.

Der Erfindung liegt die Aufgabe zugrunde, eine Garagenanlage der eingangs bezeichneten Art zur rationelleren Ausnutzung von Stellflächen, insbesondere in Bezug auf eine vereinfachte und abgesicherte Benutzung bei Zugänglichkeit gegenüber einem wechselnden Publikum zu verbessern.

Erfindungsgemäß wird diese Aufgabe dadurch gelöst, daß zur Absicherung der Abstellgrube eine automatische Steuerung so eingerichtet ist, daß die jeweils zuletzt (zum Auf- oder Abfahren) benutzte Plattform so lange in ihrer angehobenen Auffahrstellung verbleibt und damit die Abstellgrube in der Lücke der Parkplatten abdeckt, bis die Steuerung zur Betätigung einer anderen Plattform eingeschaltet wird, und daß im Bereich der gemeinsamen Zufahrtsebene vor den Plattformen vorgesehene Abschrankungen zur Freigabe bzw. Absperrung der jeweiligen Zufahrt in der Weise an die Steuerung angeschlossen sind, daß die dem Stellplatz entsprechende Teilabschrankung erst nach Beendigung etwa notwendiger Hubund Verschiebebewegungen der Plattformen und Parkplatten öffnet.

Bei einer solchen Anlage sind die Stellplätze in mindestens zwei Ebenen übereinander angeordnet, von denen die Stellplätze der obersten Ebene aus den waagerecht verfahrbaren Parkplatten bestehen. Bei im wesentliche gleicher Breite von Parkplatten und Plattformen ist die Zahl der Plattformen zweckmäßigerweise um 1 größer als die der Parkplatten. Folglich kann durch Verschieben der Parkplatten an der jeweiligen Stelle eine entsprechende Lücke geschaffen werden, an welcher der Zugang zu einer senkrecht verfahrbaren Plattform gewünscht ist.

Durch Anwendung der erfindungsgemäßen Bauweise ergeben sich bedeutende Einsparungen im Bauvolumen gegenüber bekannten Garagenanlagen mit übereinander angeordneten beweglichen Abstellplattformen. Auch der konstruktive Aufwand verringert sich, da zur Verschiebung der Parkplatten lediglich einfache Rollen sowie zwei für sämtliche Parkplatten gemeinsam zu verwendende Schienen benötigt werden, während die teureren Vertikalführungen, die von den Führungen ausgehenden Versteifungen und auch die Hubantriebe für die durch die Parkplatten ersetzten Plattformen entfallen. Große Bedeutung kommt auch der uneingeschränkten Begehbarkeit sämtlicher Abstellplätze zu, wie auch dem bequemen Ein- und Aussteigen aus dem Fahrzeug im Vergleich zu der notwendig gebeugten Haltung des Benutzers einer unteren Abstellplattform vom bekannten sogenannten Doppelstockgaragen oder Parkliften.

Derartige bekannte Garagenanlagen finden z. b. in Reihenanordnungen in Kellerstockgaragen von Park- oder Bürohäusern Anwendung. Wird eine solche Anlage manuell bedient, indem die Horizontalbewegung der Parkplatten erst dann gesteuert werden kann, wenn alle Plattformen die untere Parkstellung in der Abstellgrube erreicht ahben, so müssen aus Sicherheitsgründen sämtliche Parkplatten rechts und links Geländer aufweisen, um einer möglichen Absturzgefahr in die Abstellgrube vorzubeugen.

Demgegenüber ist die Steuerung gemäß der Erfindung so ausgelegt, daß die Abstellgrube immer abgesichert ist und ein Stellplatz zur Benutzung erst dann freigegeben wird, wenn keine Absturzgefahr mehr vorhanden ist. Auf diese Weise können die die Bequemlichkeit bei der Benutzung der Stellplätze beeinträchtigenden Geländer entfallen, so daß beim Ein- und Aussteigen das Öffnen der PKW-Türen weit genug erfolgen kann. Bei fehlendem Geländer kann auch vom Nachbarstellplatz noch Raum zum weiteren Öffnen der Tür ausgenutzt werden. Außerdem kann bei der erfindungsgemäßen gesteuerten Absicherung die Zeit für die Zugänglichkeit der einzelnen Stellplätze gering bleiben, wenn der nächste Verschiebevorgang nicht jeweils von einer Grundstellung der Anlage aus vorgenommen wird, sondern stets von der zum jeweiligen Zeitpunkt vorhandenen Stellung der Anlage.

Die Steuerung sucht sich selbsttätig den kürzesten Weg und bringt somit die Zugriffszeit auf einen Kleinstwert.

Es handelt sich gewissermaßen um eine Folgesteuerung, die bei Betätigung des Benutzers für den Zugang zu einem bestimmten Stellplatz zunächst feststellt, ob der angefragte Stellplatz sich auf Zufahrtsniveau befindet, d. h. aus einer der Parkplatten oder aus der in einer Lücke befindlichen angehobenen Plattform besteht. Ist dies der Fall, so wird die zugeordnete Teilabschrankung sofort geöffnet. Befindet sich der angefragte Stellplatz auf einer in abgesenkter Stellung befindlichen Plattform, so wird zunächst die erforderliche Absenkbewegung der angehobenen Plattform, danach die Verschiebebewegung der Parkplatten und schließlich die Hubbewegung der angefragten Plattform vorgenommen und erst danach die der entsprechenden Stelle zugeordnete Teilabschrankung geöffnet.

Gemäß einer zweiten zusätzlichen Ausführungsform der Erfindung kann die vorgenannte Aufgabe auch in der Weise gelöst sein, daß, die automatische Steuerung so eingerichtet ist, daß nach Betätigung einer Plattform (zum Auf- oder Abfahren) die Anlage jeweils die gleiche Grundstellung anfährt, in der sämtliche Parkplatten nach einer Seite zusammengeschoben sind, so daß in der Grundstellung die Lücke an der gleichen Stelle entsteht, wobei die in der Grundstellung der Lücke benachbarte Parkplatte mit einem seitlichen Geländer versehen ist, und daß im Bereich der gemeinsamen Zufahrtsebene vor den Plattformen vorgesehene Abschrankungen zur Freigabe bzw. Absperrung der jeweiligen Zufahrt in der Weise an die Steuerung angeschlossen sind, daß die dem Stellplatz entsprechende Teilabschrankung erst nach Beendigung etwa notwendiger Hub- und Verschiebebewegungen der Plattformen und Parkplatten öffnet. Die im Bereich der gemeinsamen Zufahrtsebene angeordneten, einzeln steuerbaren Teilabschrankungen können aus motorisch angetriebenen Hub-, Schwing-, Roll- oder Schiebetoren bestehen. Die Hub- oder Senktore können an der der gemeinsamen Zufahrtsebene benachbarten Wand der Abstellgrube angeordnet und geführt sein. Zweckmäßigerweise sind beiderseits der jeweiligen Teilabschrankung senkrechte Führungs- bzw. Halterungspfosten vorgesehen, welche die Zufahrten zu den benachbarten Stellplätzen voneinander trennen. Im Fall von Roll-oder Schwingtoren können diese an der Garagendecke gehaltert sein, um im herabgesassenen Zustand wenigstens einen unteren Bereich des lichten Zufahrtsquerschnittes zu verschließen. Die Teilabschrankungen können auch aus Schiebetoren bestehen, die in Führungen jeweils aus einer in die benachbarte Zufahrt verschiebbar sind.

Zweckmäßigerweise sind die Parkplatten an oder in der Nähe ihrer Schmalseiten mit Rollen versehen, deren Achsen zu den Längsseiten parallel verlaufen. Die Schienen zum Verfahren der Parkplatten sind vorzugsweise im Bereich der der Zufahrtsebene beanchbarten Grubenkante und in entsprechender Höhe an der Garagenrückwand verlegt, so daß die Schienen die Ausnutzbarkeit der unteren Plattformen nicht beeinträchtigen.

Die Plattformen können in auf dem Grubenboden abgstützten senkrechten Führungen beweglich sein, wobei die Führungen jeweils beiderseits einer unteren Plattform zu dieser mittig oder in der Nähe beider Enden angeordnet sind. Eine Plattform kann z. B. auch dadurch angehoben werden, daß sie von ihrem Antrieb zunächst über eine gewisse Hublänge bis an einen Anschlag vertikal bewegt und dann vom gleichen Antrieb mit ihrem Einfahrende bis auf die Höhe der Zufahrtsebene hochgeschwenkt wird, so daß sie in der Auffahrstellung eine gewisse Abwärtsneigung aufweist.

Diese an sich bekannte Annäherungsart ermöglicht kürzere Vertikalführungen und ggf. auch kürzere Hubeinrichtungen.

Gemäß einem anderen grundsätzlichen Merkmal sieht die Erfindung vor, daß über den jeweils einer Plattform entsprechenden Teilgrundflächen der Grube mehrere, unter vertikalem Abstand fest zu einer Rahmenanordnung verbundene Plattformen vorgesehen und mit Hilfe von Hubeinrichtungen wahlweise bis in die Höhe der Zufahrtsebene senkrecht verfahrbar sind. Hierzu ist die Abstellgrube entsprechend tief bemessen, um mindestens zwei Plattformen mit den darüber befindlichen Stellplätzen aufzunehmen. Durch ggf. teleskopische Führungen wird dafür gesorgt, daß die in der Rahmenanordnung fest übereinanderliegenden Plattformen auch bei Anschluß der untersten Plattform an die Zufahrtsebene ausreichend steif abgestützt sind. Garagenanlagen dieser Bauart lassen sich beispielsweise mit Vorteil an einem Abhang unterbringen, wo von der Straße oder einer anderen gemeinsamen Zufahrtsebene aus unmittelbar die oberen Parkplatten erreicht werden, so daß hier für den zu umbauenden Raum nur Mindestkosten aufzuwenden sind.

Nach einem anderen Vorschlag der Erfindung können die unteren Plattformen im Bereich ihres einen Endes um eine waagerechte Achse schwenkbar gelagert und mit ihrem anderen, der Zufahrtsebene benachbarten Ende zwischen den Park- und Auffahrstellungen bewegbar sein. Hierdurch wird eine mit einfacheren Mitteln zu bewerkstelligende Versteifung der Plattformen erreicht.

Besonders geringe Baumaße in der Höhe und auch für die Abstellgrube ergeben sich dann, wenn der Grubenboden eine in Richtung zur Garagenrückwand ansteigende Neigung aufweist und die Schiene an der Garagenrückwand in einer größeren Höhe als die an der Zufahrtsebene so verlegt ist, daß die Parkplatten im wesentlichen die gleiche Neigung wie die Plattformen in den unteren Parkstellungen aufweisen. Die Neigung der oberen Parkplatten erfordert kein Höherlegen der Garagendecke, weil in dem über der Parkplatte nach hinten niedriger werdenden Freiraum die gegenüber dem Fahrzeugdach tieferliegende Motorhaube des PKW aufgenommen wird. Die zur Rückwand hin abgeflachte Abstellgrube verringert einen sonst notwendigen entsprechenden Aushub.

Um bei umfangreicheren Garagenanlagen noch mehr Stellplatz zu gewinnen, können die Parkplatten eine Breite aufweisen, die die maximale Breite eines Kraftfahrzeuges nicht oder nur unwesentlich übersteigt. In diesem Fall ist jede Parkplatte an einer Seite mit einem z. B. mittels Hydraulikzylindern oder einem anderen Antrieb ausfahrbaren Podest zur Begehung der Parkplatte während des Ein- und Aussteigens versehen. Zur Benutzung einer unteren Plattform werden die Parkplatten, nachdem deren Podeste eingefahren sind, zusammengeschoben, um die Lücke zum Anheben der unteren Plattform zu erreichen. Da bei dieser Bauweise pro Stellplatz ca. 25 cm an Breite eingespart werden, ist es möglich, bei zehn Parkplatten den Platz für eine zusätzliche Parkplatte zu gewinnen.

Weitere Merkmale und Vorteile der Erfindung ergeben sich aus der nachfolgenden Beschreibung von Ausführungsbeispielen, zum Teil anhand der Zeichnungen. Es zeigen
Figur 1 schematisch eine Garagenanlage nach der Erfindung mit vier oberen querverschiebbaren Parkplatten und fünf unteren, vertikal beweglichen Plattformen gemäß einem Schnitt nach der Linie I-I in Fig. 2,
Figur 2 eine Draufsicht auf die Garagenanlage gemäß einem Schnitt nach der Linie 11-11 in Fig. 1,
Figur 3 eine Seitenansicht gemäß einem senkrechten Schnitt nach der Linie 111-111 in Fig. 1,
Figur 4 einen Schnitt ähnlich Fig. 3 durch eine Garagenanlage gemäß einer anderen Ausführungsform und
Figur 5 einen Schnitt ähnlich Fig. 3 und 4 durch eine Garagenanlage gemäß einer weiteren Ausführungsform der Erfindung.

Entsprechend Fig. 1 bis 3 besitzt eine beispielsweise in einem Kellergeschoss untergebrachte Garagenanlage eine Zufahrtsebene 10, an die eine Grube 11 anschließt, deren Tiefe und Länge (Fig. 3) ausreicht, um dort abgestellte Fahrzeuge vollständig aufzunehmen. Die Grube besitzt eine Vorderwand 12, einen Grubenboden 13 sowie eine Rückwand 14, die sich nach oben in der bis an die Decke 16 geführten Garagenrückwand 15 fortsetzt.

Über die Länge der Grube 11 sind entsprechend Fig. 1 und 2 vordere und rückwärtige Laufbahnen 17 bzw. 18, z. B. Schienen angeordnet, auf denen obere Parkplatten 2, 4, 6, 8 verfahrbar sind. Die Parkplatten sind an oder in der Nähe ihrer Schmalseiten jeweils mit Rollen 19 versehen, die auf waagerechten Achsen gelagert sind.

Auf dem Grubenboden 13 liegen entsprechend Fig. 1 vier Plattformen 1, 3, 5 und 7 auf, die sich in ihrer Parkstellung befinden und über nicht gezeigte Führungen und Hubantriebe bis in die Höhe der Zufahrtsebene 10 einzeln angehoben werden können. In Fig. 1 befindet sich die Plattform 9 gerade im Auf- oder Abwärtsgang unterhalb einer Lücke, die durch Querverfahren der oberen Parkplatten geschaffen worden ist. Die nicht eingezeichneten Führungen der unteren Plattformen 1, 3... können auf dem Grubenboden 13 verankert sein und aus Schienenpfosten, Säulen oder dgl. bestehen, in denen die Plattformen mit seitlichen Rollen oder Gleitsteinen geführt sind. Der Hubantrieb kann aus über Rollen laufenden Seilzügen bestehen, die günstige konstruktive Möglichkeiten dafür bieten, daß die Antriebseinrichtungen (z. B. obere Seilumlenkrollen) nicht bis in die Ebene der oberen Parkplatten reichen, um so eine Beeinträchtigung von deren Querverschiebbarkeit zu vermeiden. Andererseits sind sich spreizende und zusammenlegende Gelenkscherenantriebe anwendbar oder einfache Hydraulikzylinder, die ggfs. über geeignete Umlenkungen (Gelenkhebel oder Seilzüge) an den Plattformen angreifen, damit sie nicht tiefer als auf dem Grubenboden abgestützt werden müssen. Weiterhin kann der Antrieb der Plattformen auch in der Weise verwirklicht werden, daß an der Grubenvorderwand 12 und an der Rückwand 14 Ketten oder Zahnstangen senkrecht verlegt werden, in denen an der Unterseite der Plattform gelagerte, angetriebene Ritzel kämmen. Wenn die Antriebe und Führungen im Bereich der Vorderwand und Rückwand der Grube vorgesehen sind, ergeben sich optimale Bedingungen im Hinblick auf eine Platzeinsparung, so daß die Plattformen entsprechend Fig. 1 und 2 dicht nebeneinander angeordnet sein können.

Beim Ausführungsbeispiel gemäß Fig. 4 ist die rückwärtige Laufbahn 18 für die Parkplatten 2, 4, 6, 8 in größerer Höhe als die vordere Laufbahn 17 angeordnet, so daß sich die Parkplatten ständig in einer Aufwärtsneigung befinden. Die Spurkranzrollen 19 sind auf waagerechten Achsen an den geneigten Parkplatten 2, 4, 6 gelagert.

Die unteren Plattformen 1, 3, 5 sind im Bereich ihres rückwärtigen Endes jeweils um eine auf dem Grubenboden abgestützte Querachse 20 schwenkbar, so daß ihr entgegengesetztes Ende in einer Schwenkbewegung an die Zufahrtsebene 10 herangeführt wird, wie dies mit unterbrochenen Linien in Fig. 4 angedeutet ist. Die Plattformen 1, 3, 5... können in einen längeren Standabschnitt 22 und eine kürzere rückwärtige Klappe 23 unterteilt sein, die beidseitig an den Seitenwangen jeweils durch eine Scharnierachse 21 miteinander verbunden sind. Ein nicht gezeigter Hubantrieb kann an den Scharnierachsen oder in deren Nähe an den Standabschnitten 22 angreifen, so daß sich beim Anheben die Klappe 23 selbsttätig in die Plattformebene bewegt. Der Grubenboden 13 besitzt einen rückwärtigen, aufwärts geneigten Bereich 13a.

Bei der Garagenanlage gemäß Fig. 5 ist eine tiefere Grube 11 vorgesehen, in der übereinander angeordnete Plattformen 24, 25 jeweils zu einem starren Rahmen miteinander verbunden sind. Die Führungen und Hubantriebe für den jeweiligen Plattformrahmen 26 können ähnlich und in der gleichen Weise wie im Zusammenhang mit dem Ausführungsbeispiel nach Fig. 1 bis 3 beschrieben ausgeführt sein. Diese Bauform wird angewendet, wenn die Raumhöhe 27 über der Grube 11a ausreicht, um ein auf der oberen Plattform 24 abgestelltes Fahrzeug noch aufzunehmen und die untere Plattform 25 an die Zufahrtsebene 10 anschließt.

Zur Absicherung der Grube dienende Abschrankungen, die nicht gezeigt sind, werden vorzugsweise im Bereich der Zufahrtsebene 10 unmittelbar vor der Grube 11 bzw. 11a vorgesehen und bestehen aus Barrierebalken, Toren oder Klappen, die z. B. als Senktor, Schwingtor oder Rolltor an der Garagendecke gehaltert oder als Schiebetore seitlich verschiebbar sind, wobei die dazu dienenden Führungsschienen im Boden der Zufahrtsebene 10 und/oder auf Rahmenkonstruktionen in ausreichender Höhe über der Zufahrt angeordnet sind. Wenn die Abschrankungen aus Hubtoren bestehen, so bietet sich für deren Unterbringung die Grube selbst an, wo sie dann in einer Lücke zwischen der vorderen Laufschiene 17 für die oberen Parkplatten und der vorderen Grubenwand 12 Platz finden. Die Laufschiene 17 ist in diesem Fall zwischen ihren Enden mehrfach abgestützt.

Zwischen Zufahrtsebene 10 und Grube 11 ist beispielsweise unter Bezugnahme auf Fig. 2 jeder zusammengesetzten Stellplatzeinheit, deren geometrischer Ort durch die bezüglich Fig. 2 nicht verfahrbaren unteren Plattformen 1, 3, 5... definiert ist, eine einzeln steuerbare Abschrankung zugeordnet. Im Fall von Hubtoren können deren senkrechte seitliche Führungen gleichzeitig als Abstützung für die vordere Laufbahn 17 der Parkplatten ausgebildet sein. In abgesenktem Zustand ist die Oberseite des jeweiligen Hubtors mit der Zufahrtsebene 10 bündig und gibt dann den Zugang zu der bereitstehenden Parkplatte oder zu der in einer Lücke befindlichen angehobenen Plattform frei. Die elektrische Steuerung zur Betätigung der Hub- und Verfahrantriebe für die Plattformen und Parkplatten und auch für die Betätigung der Abschrankungen kann so ausgelegt sein, daß für den ankommenden Benutzer sich bei Knopfdruck diejenige Abschrankung öffnet, hinter der ein leerer Stellplatz vorhanden ist. Sollten sämtliche Parkplatten 2 bis 8, einschließlich der in der Lücke befindlichen angehobenen Parkplatte 9, unter Bezugnahme auf Fig. 2, besetzt sein, so arbeitet die Steuerung dahingehend, daß zunächst die angehobene Plattform 9 abgesenkt wird und anschließend die oberen Parkplatten so verfahren werden, daß oberhalb einer noch nicht besetzten Plattform eine Lücke entsteht, in die die entsprechende Plattform angehoben wird, worauf erst dann die Abschrankung öffnet. - Will der Benutzer ein abgestelltes Fahrzeug aus der Garagenanlage herausfahren, so drückt er auf der Steuerung einen Nummernknopf mit der Nummer des von ihm besetzten Stellplatzes. Die entsprechende Abschrankung öffnet dann, sobald der entsprechende Stellplatz sich in Höhe der Einfahrtsebene 10 befindet, mit anderen Worten unverzüglich, falls der Stellplatz aus einer oberen Parkplatte oder aus der in angehobener Stellung in der Lücke befindlichen Plattform besteht, oder nach Durchführung von Hub- und Verstellbewegungen, falls der Stellplatz sich auf einer unteren Plattform befindet, für die erst eine Lücke zum Anheben geschaffen werden mußte. In allen Fällen ist somit die Zugriffszeit für jeden einzelnen Stellplatz soweit wie möglich verringert, da sich die Steuerung den kürzesten Weg aussucht, um den Stellplatz bezüglich der Zufahrtsebene 10 zugänglich zu machen.

Die vorbeschriebene Garagenanlage, einschließlich der dargestellten Ausführungsformen, umfaßt auch solche Bauformen, bei denen sie insgesamt eine an Ort und Stelle zusammenbaubare Rahmeneinheit bildet, die nach oben durch die beiden Schienen 17, 18 mit den darauf verfahrbaren Parkplatten begrenzt ist und die den sonst als « Grube 11 » bezeichneten unteren Abstellraum soweit umschließt, als dies für die Eigensteifigkeit bei der beabsichtigten Funktionsweise erforderlich ist. Bei solchen Bauformen sind die vorbeschriebenen Führungs- und Antriebseinrichtungen für die Plattformen an" den den unteren Abstellraum umgrenzenden Bauteilen des Rahmengestells befestigt bzw. gelagert und folglich von den baulichen Gegebenheiten des die Garagenanlage aufnehmenden Bauwerks sowohl hinsichtlich ihrer Befestigung bzw. Abstützung, als auch ihrer Funktion unabhängig.

## Patentansprüche

1. Garagenanlage, die in Höhe der Zufahrtsebene (10) quer zu ihren Längsseiten verfahrbare Parkplatten (2, 4...) sowie in einer Abstellgrube (11) unterhalb der Parkplatten nebeneinander angeordnete Plattformen (1, 3...) aufweist, die einzeln jeweils innerhalb einer durch waagerechtes Verschieben der Parkplatten gebildeten Lücke zwischen einer abgesenkten ParksteIlung und einer angehobenen, an die Zufahrtsebene anschließenden Auffahrstellung vertikal bewegbar sind, dadurch gekennzeichnet, daß zur Absicherung der Abstellgrube (11) eine automatische Steuerung so eingerichtet ist, daß die jeweils zuletzt (zum Auf- oder Abfahren) benutzte Plattform (1, 3...) so lange in ihrer angehobenen Auffahrstellung verbleibt und damit die Abstellgrube in der Lücke der Parkplatten (2, 4...) abdeckt, bis die Steuerung zur Betätigung einer anderen Plattform eingeschaltet wird, und daß im Bereich der gemeinsamen Zufahrtsebene (10) vor den Plattformen vorgesehene Abschrankungen zur Freigabe bzw. Absperrung der jeweiligen Zufahrt in der Weise an die Steuerung angeschlossen sind, daß die dem Stellplatz entsprechende Teilabschrankung erst nach Beendigung etwa notwendiger Hub- und Verschiebebewegungen der Plattformen und Parkplatten öffnet.

2. Garagenanlage, die in Höhe der Zufahrtsebene (10) quer zu ihren Längsseiten verfahrbare Parkplatten (2, 4...) sowie in einer Abstellgrube (11) unterhalb der Parkplatten nebeneinander angeordnete Plattformen (1, 3...) aufweist, die einzeln jeweils innerhalb einer durch waagerechtes Verschieben der Parkplatten gebildeten Lücke zwischen einer abgesenkten Parkstellung und einer angehobenen, an die Zufahrtsebene anschließenden Auffahrtstellung vertikal bewegbar sind, dadurch gekennzeichnet, daß die automatische Steuerung so eingerichtet ist, daß nach Betätigung einer Plattform (1, 3...) (zum Auf-oder Abfahren) die Anlage jeweils die gleiche Grundstellung anfährt, in der sämtliche Plattformen abgesenkt und sämtliche Parkplatten (2, 4...) nach einer Seite zusammengeschoben sind, so daß in der Grundstellung die Lücke an der gleichen Stelle entsteht, wobei die in der Grundstellung der Lücke benachbarte Parkplatte mit einem seitlichen Geländer versehen ist, und daß im Bereich der gemeinsamen Zufahrtsebene (10) vor den Plattformen vorgesehene Abschrankungen zur Freigabe bzw. Absperrung der jeweiligen Zufahrt in der Weise an die Steuerung angeschlossen sind, daß die dem Stellplatz entsprechende Teilabschrankung erst nach Beendigung etwa notwendiger Hubund Verschiebebewegungen der Plattformen und Parkplatten öffnet.

3. Garagenlanlage nach Anspruch 1, dadurch gekennzeichnet, daß die im Bereich der gemeinsamen Zufahrtsebene angeordneten, einzeln steuerbaren Teilabschrankungen aus motorisch angetriebenen Hub-, Schwing-, Roll- oder Schiebetoren bestehen.

4. Garagenanlage nach Anspruch 3, dadurch gekennzeichnet, daß die Hub- oder Senktore an den der gemeinsamen Zufahrtsebene (10) benachbarten Wand (12) der Abstellgrube (11) angeordnet und geführt sind.

5. Garagenanlage nach Anspruch 3, dadurch gekennzeichnet, daß die Roll oder Schwingtore an der Garagendecke gehaltert sind und in herabgelassenem Zustand wenigstens einen unteren Bereich des lichten Zufahrtsquerschnittes verschließen.

6. Garagenanlage nach Anspruch 3, dadurch gekennzeichnet, daß für die Schiebetore Führungen vorgesehen sind, in denen sie jeweils aus einer in die benachbarte Zufahrt verschiebbar sind.

7. Garagenanlage nach einem der vorhergehenden Ansprüche, dadurch gekennzeichnet, daß beiderseits der jeweiligen Teilabschrankung senkrechte Führungs- bzw. Haltepfosten im Bereich der gemeinsamen Zufahrtsebene vorgesehen sind, welche die Zufahrten zu den benachbarten Stellplätzen voneinander trennen.

8. Garagenanlage nach einem der vorhergehenden Ansprüche, dadurch gekennzeichnet, daß die Schienen zum waagerechten Verfahren der Parkplatten im Bereich der der Zufahrtsebene (10) benachbarten Grubenkante sowie an der Grubenrückwand (14, 15) verlegt sind.

9. Geragenanlage nach einem der vorhergehenden Ansprüche, dadurch gekennzeichnet, daß über den jeweils einer Plattform entsprechenden Teilgrundflächen der Abstellgrube (11) jeweils mehrere, unter vertikalem Abstand fest miteinander verbundene Plattformen (24, 25) angeordnet und mit Hilfe von Hubeinrichtungen wahlweise bis in die Höhe der Zufahrtsebene (10) senkrecht verfahrbar sind (Fig. 5).

10. Garagenanlage nach einem der Ansprüche 1 bis 8, dadurch gekennzeichnet, daß die Plattformen (1, 3...) im Bereich ihres einen Endes um eine waagerechte Achse (20) schwenkbar gelagert und mit ihrem gegenüberliegenden, der Zufahrtsebene (10) benachbarten Ende zwischen den Park- und Einfahrstellungen bewegbar sind.

11. Garagenanlage nach Anspruch 10, dadurch gekennzeichnet, daß der Grubenboden (13a) eine in Richtung zur Grubenrückwand (14) ansteigende Neigung aufweist, und daß die Schiene (18) an der Garagenrückwand in einer größeren Höhe als die an der Zufahrtsebene angeordnete Schiene (17) so angeordnet ist, daß die Parkplatten (2, 4...) im wesentlichen die gleiche Neigung wie die Plattformen (1, 3...) in deren unteren Parkstellung aufweisen.

12. Garagenanlage nach einem der vorhergehenden Ansprüche, dadurch gekennzeichnet, daß die Parkplatten (2, 4...) eine Breite aufweisen, die die maximale Breite eines Kraftfahrzeuges nicht oder nur unwesentlich übersteigt, und an einer Seite mit einem ausfahrbarem Podest zur Begehung der Parkplatte während des Ein- und Aussteigens versehen sind.

13. Garagenanlage nach einem der vorhergehenden Ansprüche, dadruch gekennzeichnet, daß die Plattformen (1, 3...) jeweils über Seilzüge zwischen ihren Park- und Einfahrstellungen bewegbar sind, wobei die einenends an der Plattform befestigten Seilzüge über obere Umlenkrollen laufen, die etwas unterhalb der Höhe der Zufahrtsebene auf waagerechten Achsen gelagert sind, sowie über auf etwa in Höhe des Bodens des unteren Abstellraums gelagerte Umlenkrollen, von denen aus die Seilzüge ggf. über weitere Umlenkrollen an eine Antriebsvorrichtung in Form eines Hydraulikzylinders oder eines rotierenden Motors mit Wickelwelle geführt sind.

14. Garagenanlage nach Anspruch 13, dadurch gekennzeichnet, daß die Plattformen (1, 3...) wenigstens im Bereich ihrer angehobenen Einfahrstellung in Führungen einlaufen, die Längs- oder Querbewegungen der jeweiligen Plattform ausschließen.

15. Garagenanlage nach einem der vorhergehenden Ansprüche, gekennzeichnet durch ein zu einer baulichen Einheit zusammengefügtes, tragendes Rahmengestell, auf dem die vorderen und rückwärtigen Schienen (17, 18) für die Parkplatten (2, 4) befestigt sind und mit dem der unter den Parkplatten angeordnete Abstellraum derart gebildet ist, daß auch die Plattformen (1, 3...) in ihren unteren Parkstellungen und oberen Einfahrstellungen sowie deren Antriebe auf dem einheitlichen Rahmengestell abgestützt bzw. geführt sind.

## Claims

1. Garage installation comprising a plurality of parking slabs transversely movable in an access plane, and a plurality of parking platforms positioned side by side in a pit below of said parking slabs, each of said platforms being vertically movable between a lower parking position and a raised drive-in position joining the access plane within a gap formed by transversely moving the parking slabs into positions close to each other, characterised in that for protecting the pit (11) an automatic control system is installed such that each platform (1, 3...), which has been last used to drive on or to drive off, is maintained in its raised drive-in position for covering the pit at the gap of the parking slabs (2, 4...) until the control system will have been activated to actuate another platform, and in that within the area of the common access plane (10) barrier means in front of said platforms for opening or closing the respective access are connected to the control system such that the partial barrier means associated to each parking place will not open before all necessary raising and transverse movements of the platforms and parking slabs have been finished.

2. Garage installation comprising a plurality of parking slabs transversely movable in an access plane, and a plurality of parking platforms positioned side by side in a pit below of said parking slabs, each of said platforms being vertically movable between a lower parking position and a raised drive-in position joining the access plane within a gap formed by transversely moving the parking slabs into positions close to each other, characterised in that an automatic control system is installed such that after each actuation of one parking platform (1, 3...) to drive-on or to drive-off the installation is always brought to the same initial position, in which all parking platforms are lowered and all parking slabs (2, 4...) are laterally moved close to each other in order to so form a gap within the initial position always at the same place, the parking slab adjacent the gap of the initial position is provided with a lateral railing, and in that within the area of the common access plane (10) barrier means in front of said platforms for opening or closing the access are such connected to the control system that the partial barrier means associated to the parking place will open not before all necessary lifting and transverse movements of platforms and parking slabs have been finished.

3. Garage installation according to claim 1, characterised in that said individually controllable partial barrier means disposed in the area of the common access plane include motor-driven lift gates, swing gates, revolving shutter or slide gates.

4. Garage installation according to claim 3, characterised in that the lift or lowering gates are mounted to and guided at the wall (12) of the pit (11) adjacent to the common access plane (10).

5. Garage installation according to claim 3, characterised in that the revolvable shutters and swinging gates are mounted to the garage ceiling and operable in the lowered condition to at least close a lower portion of the unobstructed access cross-section.

6. Garage installation according to claim 3, characterised in that guide means are provided for the sliding gates, wherein each of them is movable out of one access area into an adjoining access area.

7. Garage installation according to one of the preceding claims, characterised in that on both sides of each partial barrier means vertical guide posts or mounting posts are provided in the area of the common access plane which posts are effective to separate adjoining parking places from each other.

8. Garage installation according to one of the preceding claims, characterised in that the rails for horizontal movement of the parking slabs are mounted in the area of the pit edge adjacent to the access plane (10) and the rear wall of the pit (14, 15) respectively.

9. Garage installation according to one of the preceding claims, characterised in that above each of the partial base surfaces of the pit (11) corresponding to one platform, a plurality of parking platforms (24, 25) are vertically spaced and rigidly connected to each other and are vertically movable selectively by means of lift means to the level of the access plane (figure 5).

10. Garage installation according to one of the claims 1 to 8, characterised in that each of said parking platforms (1, 3...) is devotally mounted adjacent one of its ends so as to be movable about a horizontal axis (20) in order to be moved at its opposit end being adjacent the access plane (10) between the parking and drive-in positions.

11. Garage installation according to claim 10, characterised in that the floor (13a) of the pit is abroadly inclined towards the rear wall (14) of the pit, and in that the rail (18) at the rear wall of the garage is disposed at a higher level than the rail (17) at the access plane such that the parking slabs (2, 4...) substantially have the same inclination as the parking platforms (1, 3...) have in their lower parking position.

12. Garage installation according to one of the preceding claims, characterised in that each of the parking slabs (2, 4...) is of a width which only insignificantly, if at all, exceeds the width of a motor vehicle, and each of the parking slabs is provided on at least one longitudinal side thereof with an extensible podium to enable exit from and entry to the vehicle.

13. Garage installation according to one of the preceding claims, characterised .in that each of the parking platforms (1, 3...) is movable between its lower and raised posititions by means of cables which extend from one end of the platform, to which they are affixed, over upper cable guide rollers provide at or immediately below of said access plane, and over lower guide rollers provided substantially at the level of the floor of the pit, to cable drive means in form a hydraulic cylinder or a rotatable motor having a wrapping shaft.

14. Garage installation according to claim 13, characterised in that each of said parking platforms (1, 3...) at least in the region of their raised drive-in position runs in guides, which prevent lengthwise or transverse movements of the platform.

15. Garage installation according to one of the preceding claims, characterised by a carrying frame assembled to a mounting unit carrying the front and rear rails (17, 18) for the parking slabs (2, 4...) and defining the parking space below of that parking slabs such that also the parking platforms (1, 3...) in their lower parking position and raised drive-in position together with their drives are mounted and guided on that frame unit.

## Revendications

1. Installation de garage présentant au niveau du plan d'accès (10) des plateaux de parcage accessibles perpendiculairement à la longueur de ce plan d'accès, ainsi que des plateformes (1, 3...) placées l'une à côté de l'autre dans une fosse de garage, au-dessous des plateaux de parcage, ces plateformes étant mobiles indépendamment l'une de l'autre dans le sens vertical, à l'intérieur d'un espace défini par le coulissement horizontal des plateaux de parcage, entre une position basse, de parcage, et une position haute, de chargement, adjacente au point d'accès, caractérisée en ce que, pour la protection de la fosse de garage (11), une commande automatique est disposée de façon que la plateforme (1, 3...) utilisée en dernier (pour le chargement ou le déchargement) reste en position haute de chargement, et recouvre ainsi la fosse dans l'espace entre les plateaux de parcage (2, 4...) jusqu'à ce que la commande pour la mise en action d'une autre plateforme soit enclenchée, et en ce que, dans la zone du plan d'accès commun (10), des barrières pour permettre ou interdire l'accès à la plateforme considérée sont prévues devant les plateformes et sont reliées aux moyens de commande de telle sorte que la clôture partielle correspondant à l'emplacement considéré ne s'ouvre qu'après la fin des mouvements nécessaires de montée et coulissement des plateformes et des plateaux de parcage.

2. Installation de garage présentant au niveau du plan d'accès (10) des plateaux de parcage accessibles perpendiculairement à la longueur de ce plan d'accès, ainsi que des plateformes (1, 3...) placées l'une à côté de l'autre dans une fosse de garage, au-dessous des plateaux de parcage, ces plateformes étant mobiles indépendamment l'une de l'autre dans le sens vertical à l'intérieur d'un espace défini par le coulissement horizontal des plateaux de parcage entre une position basse, de parcage, et une position haute, de chargement, adjacente au point d'accès, caractérisée en ce que la commande automatique est disposée de telle façon que, après l'actionnement d'une plateforme (1, 3...) (pour le chargement ou le déchargement), l'installation revient à la même disposition dans laquelle l'ensemble des plateformes est en position basse, et l'ensemble des plateaux de parcage est rassemblé d'un côté, si bien que dans cette disposition l'espace se trouve toujours au même endroit, le plateau de parcage situé à côté dudit espace étant pourvu d'un garde-corps latéral, et en ce que, dans la zone du plan d'accès commun (10), des barrières pour permettre ou interdire l'accès à la plateforme considérée sont prévues devant les plateformes et sont reliées au moyens de commande de telle sorte que la clôture partielle correspondant à l'emplacement considéré ne s'ouvre qu'après la fin des mouvements nécessaires de montée et coulissements des plateformes et des plateaux de parcage.

3. Installation selon la revendication 1, caractérisée en ce que les clôtures partielles situées dans la zone du plan d'accès commun, et à commande séparée, sont constituées de portes levantes, basculantes, roulantes ou coulissantes, entraînées par un moteur.

4. Installation selon la revendication 3, caractérisée en ce que les portes levantes s'ouvrant par déplacement vers le haut ou vers le bas sont fixées sur la paroi (12) de la fosse de garage (11) qui est adjacente au plan d'accès commun (10), et guidées par cette paroi.

5. Installation selon la revendication 3, caractérisée en ce que les portes roulantes ou basculantes sont fixées au plafond du garage et, en position abaissée, ferment au moins la partie inférieure de la section de passage.

6. Installation selon la revendication 3, caractérisée en ce que, pour les portes coulissantes, il est prévu des guidages dans lesquels ces portes peuvent coulisser d'un passage d'accès au passage adjacent.

7. Installation selon l'une des revendications précédentes, caractérisée en ce qu'il est prévu, des deux côtés de chaque clôture partielle, des poteaux de guidage et/ou d'arrêt dans le domaine du plan d'accès commun, pour séparer les passages d'accès aux places de parcage adjacentes.

8. Installation selon l'une des revendications précédentes, caractérisée en ce que les rails pour les déplacements horizontaux des plateaux de parcage sont placés au voisinage du bord de la fosse adjacents au plan d'accès (10) ainsi que dans la paroi arrière de la fosse (14, 15).

9. Installation selon l'une des revendications précédentes, caractérisée en ce que plusieurs plateformes (24, 25) espacées verticalement et solidaires l'une de l'autre sont disposées au-dessus de chacune des parties du fond de la fosse (11) correspondant à une plateforme, et peuvent s'élever verticalement à volonté, à l'aide de dispositifs de levage, jusqu'au niveau du plan d'accès (figure 5).

10. Installation selon l'une des revendications 1 à 8, caractérisée en ce que les plateformes (1, 3...) sont montées pour pivoter du côté de l'une de leurs extrémités autour d'un axe horizontal (20) et peuvent être déplacées avec leur extrémité opposée, adjacente au plan d'accès (10), entre les positions de parcage et de déchargement.

11. Installation selon la revendication 10, caractérisée en ce que le fond de la fosse (13a) présente une partie inclinée montante en direction de la paroi arrière (14) de la fosse, et en ce que le rail (18) situé sur la paroi arrière du garage est à une hauteur plus grande que le rail (17) associé au plan d'accès, de telle façon que les plateaux de parcage (2, 4...) ont essentiellement la même inclinaison que les plateformes (1, 3...) dans leur position basse de parcage.

12. Installation selon l'une des revendications précédentes, caractérisée en ce que les plateaux de parcage (2, 4...) ont une longueur qui ne dépasse pas ou ne dépasse que de façon insignifiante celle d'un camion, et sont pourvus, sur un côté, d'une plaque amovible pour la circulation sur le plateau pendant le chargement ou le déchargement.

13. Installation selon l'une des revendications précédentes, caractérisée en ce que les plateformes sont mobiles, grâce à des câbles, entre les positions de parcage et de chargement, ces- câbles étant fixés par une extrémité à la plateforme et passant sur des poulies de renvoi supérieures à axe horizontal, qui sont placées un peu au-dessous du niveau du plan d'accès, et sur des poulies de renvoi placées à peu près au niveau du fond de l'espace de garage inférieur, et à partir desquelles le câble est conduit, éventuellement grâce à d'autres poulies de renvoi, à un dispositif d'entraînement formé d'un vérin hydraulique ou d'un moteur rotatif avec un arbre d'enroulement.

14. Installation selon la revendication 13, caractérisée en ce que les plateformes (1, 3...) circulent, au moins au voisinage de leur position haute, le long de guides qui empêchent le déplacement longitudinal ou transversal desdites plateformes.

15. Installation selon l'une des revendications précédentes, caractérisée en ce qu'elle comprend une ossature porteuse constituant une unité structurale, sur laquelle sont fixés les rails avant et arrière (17, 18) pour les plateaux de parcage, et avec lequel l'espace de parcage prévu entre les plateaux est conformé de telle sorte que les plateformes (1, 3...) dans leurs positions basse de parcage et haute de chargement, ainsi que leurs moyens d'entraînement, sont soutenues ou guidées par ladite ossature unitaire.
